# EUROPÄISCHE PATENTSCHRIFT

(11) **EP 1 704 806 B1**
(45) Veröffentlichungstag und Bekanntmachung des Hinweises auf die Patenterteilung: **05.01.2011**
(21) Anmeldenummer: 06000945.3
(22) Anmeldetag: 17.01.2006
(51) Int. Cl.: A47K 13/00, A47K 17/02

(54) **Toilettensitzerhöhungsvorrichtung**
Toilet seat elevating device
Dispositif de rehaussement de siège de toilettes

(30) Priorität: 24.03.2005 DE 202005004849 U
(43) Veröffentlichungstag der Anmeldung: 27.09.2006
(73) Patentinhaber: MEYRA WILHELM MEYER GMBH & CO. KG, D-32689 Kalletal-Kalldorf (DE)
(72) Erfinder: Wahlen, Hans-Joachim, 32549 Bad Oeynhausen (DE)
(74) Vertreter: Weber, Joachim

(56) Entgegenhaltungen:
- EP-A- 0 486 450
- DE-A1- 10 136 216
- DE-U1- 29 907 987

## Beschreibung

Die Erfindung bezieht sich auf eine Toilettensitzerhöhungsvorrichtung gemäß dem Oberbegriff des Hauptanspruchs.

Im Einzelnen bezieht sich die Erfindung auf eine Toilettensitzerhöhungsvorrichtung, welche auf eine Toilettenschüssel aufsetzbar ist, um eine erhöhte Sitzposition für eine Kranken oder einen Behinderten zu schaffen.

Toilettensitzerhöhungsvorrichtungen der beschriebenen Art sind aus dem Stand der Technik bekannt. So zeigt beispielsweise die DE 195 06 451 A1 einen Aufsatz für einen Toilettensitz. Eine ähnliche Konstruktion beschreibt die DE 197 17 683 A1. Weitere Beispiele finden sich in der DE 199 48 296 A1 oder DE 299 13 420 U1.

In allen Fällen umfasst die Toilettensitzerhöhungsvorrichtung einen Grundkörper, welcher einen im Wesentlichen ringförmigen Sitz, analog einer WC-Brille, umfasst. Von dem Sitz aus erstreckt sich einen innere Schutzwandung in den Innenraum der Toilettenschüssel, um auf diese Weise einen Spritzschutz zu gewährleisten. Weiterhin erstreckt sich eine äußere Abdeckwandung von dem Außenbereich des Grundkörpers bzw. des Sitzes aus nach unten, um zum einen optisch den Rand der Toilettenschüssel bzw. die auf diesem noch befindliche ursprüngliche Brille abzudecken und um zum anderen die Befestigung von Lagerungselementen zu ermöglichen.

Toilettensitzerhöhungsvorrichtungen sind meist so beschaffen, dass diese in unterschiedlicher Höhe montierbar sind, um Anpassungen an unterschiedlich hohe Toilettenschüsseln zu ermöglichen und um eine Adaption an die Bedürfnisse des jeweiligen Benutzers hinsichtlich der gewünschten Sitzhöhe treffen zu können.

Bei den vorgenannten Konstruktionen sind entweder technische aufwändige Lösungen erforderlich, um die Lagerung und Höheneinstellung der Toilettensitzerhöhungsvorrichtung zu realisieren oder es sind durch ungeübte Bedienungspersonen schwierig vorzunehmende Montageschritte erforderlich.

Die DE 101 36 216 A1 beschreibt einen Toilettensitz für Behinderte, bei welchem eine Höhenverstellung im vorderen/seitlichen Bereich durch plattenförmige Stege vorgesehen ist, welche jeweils vier Zapfen umfassen, deren Ende verdickt sind und die zugleich in schlüssellochartige Aussparungen eingesetzt und verschoben werden müssen.

Der Erfindung liegt die Aufgabe zugrunde, eine Toilettensitzerhöhungsvorrichtung der eingangs genannten Art zu schaffen, welche bei einfachem Aufbau und einfacher, kostengünstiger Herstellbarkeit universell einsetzbar ist, leicht in der Höheneinstellung angepasst werden kann und auch durch ungeübte Bedienungspersonen leicht verwendbar ist.

Erfindungsgemäß wird die Aufgabe durch die Merkmalskombination des Hauptanspruchs gelöst, die Unteransprüche zeigen weitere, vorteilhafte Ausgestaltungen der Erfindung.

Erfindungsgemäß ist somit vorgesehen, dass im vorderen und/oder seitlichen Bereich des Grundkörpers mit U-förmigen Querschnitt zumindest zwei Tragstreben höhenveränderbar gelagert sind und dass im hinteren Bereich eine sich von einem seitlichen Endbereich der Abdeckvorrichtung zu dem anderen seitlichen Endbereich erstreckende Lagerstrebe höhenveränderbar angeordnet ist.

Durch die erfindungsgemäße Lösung ergibt sich somit die Möglichkeit, mittels der hinteren Lagerstrebe und mittels der beiden im vorderen Bereich angeordneten Tragstreben eine einfache und stabile Lagerung vorzusehen. Durch die hintere, sich über die gesamte Breite erstreckende Lagerstrebe ist eine sichere Auflage gewährleistet. Im Gegensatz zu den aus dem Stand der Technik bekannten Lösungen sind im vorderen Rundungsbereich oder Übergangsbereich zwischen der Seite und dem vorderen Abschluss zwei Tragstreben vorgesehen, eine links und eine rechts. Es ergibt sich somit eine Drei-Punkt-Auflage, die zu einer hohen Kippsicherheit und zu verstärkter Stabilität führt. Zudem können durch die beiden vorderen Tragstreben maßliche Abweichungen der Toilettenschüssel, Abschrägungen von deren Randbereich oder entsprechende geometrische Vorgaben einer auf der Toilettenschüssel noch befindlichen ursprünglichen WC-Brille berücksichtigt werden. Es ergibt sich insgesamt eine stabile und wackelfreie Auflage.

Ein weiterer Vorteil liegt darin, dass die beiden vorderen Tragstreben relativ kurz bemessen sein können, so dass diese hinsichtlich ihrer Dimensionierung kleiner gewählt werden können. Auch sind die auftretenden Belastungen bei der Lagerung der Tragstreben geringer. All dies führt zu einer gesteigerten Stabilität der Toilettensitzerhöhungsvorrichtung.

Besonders günstig ist es, wenn die Tragstrebe in jeweils ein Paar von Lageraufnahmen lösbar einbringbar ist, wobei jeweils eine Lageraufnahme im Bereich der Abdeckwandung und eine Lageraufnahme in Bereich der Schutzwandung angeordnet ist. Die Lagerstreben können somit in einfachster Weise montiert werden, wobei die Lageraufnahmen selbst einfach und kostengünstig herstellbar sind. Zusätzliche Bauelemente oder zusätzliche Montagevorgänge sind nicht erforderlich.

Um eine Höheneinstellung vornehmen zu können, ist es besonders günstig, wenn nebeneinander mehrere Paare von Lageraufnahmen in unterschiedlicher Höhenausrichtung angeordnet sind. Diese können auf einfachste Weise beispielsweise durch ein Spritzgussverfahren bei der Herstellung der Toilettensitzerhöhungsvorrichtung mitgestaltet werden.

Die Lageraufnahme weist bevorzugterweise jeweils einen nach unten offenen Einsteckschlitz aus, welcher mit zumindest einer Rastnase versehen ist, um die Tragstrebe einrasten oder einklipsen zu können. Die Montage wird hierdurch besonders einfach ausgestaltet und gestattet eine lösbare Anbringung der Tragstreben.

Die Lageraufnahme ist bevorzugterweise jeweils einstückig mit der Abdeckwandung bzw. der Schutzwandung ausgebildet. Hierdurch ergeben sich lediglich geringe zusätzliche Werkzeugkosten. Das optische Erscheinungsbild wird dabei ebenso wenig beeinträchtig wie die erforderlichen Hygienemaßnahmen, da keine Hinterschneidungen, Hohlräume oder ähnliches vorhanden sind.

Die Lagerstrebe, welche am freien hinteren Bereich der Abdeckwandung vorgesehen ist, ist bevorzugterweise mittels mehrerer höhenversetzter Montageausnehmungen befestigbar. Die Montageausnehmungen können beispielsweise in Form von Durchbrüchen oder Löchern ausgebildet sein, durch welche Schrauben, Steckzapfen, Niete oder ähnliches durchführbar sind. Auch hierdurch vereinfacht sich die Montage ganz erheblich.

Um eine stabile, sichere Sitzposition zu gewährleisten und das Aufstehen zu erleichtern, ist es besonders günstig, wenn am hinteren oberen seitlichen Bereich des Grundkörpers jeweils ein Lager für eine schwenkbare Armlehne vorgesehen ist. Das Lager kann auch mit zumindest einem weiteren Lager für einen klappbaren Deckel kombiniert werden.

In besonders günstiger Weiterbildung der Erfindung ist vorgesehen, dass die Tragstrebe und/oder die Lagerstrebe mit einer Anti-Rutsch-Beschichtung versehen sind.

Im Folgenden wird die Erfindung anhand eines Ausführungsbeispiels in Verbindung mit der Zeichnung beschrieben. Dabei zeigt:
- Fig. 1: eine schematische perspektivische Ansicht der erfin- dungsgemäßen Toilettensitzerhöhungsvorrichtung,

- Fig. 2: eine weitere perspektivische Ansicht der in Fig. 1 gezeigten Anordnung,
- Fig. 3: eine perspektivische Draufsicht auf den Grundkörper der erfindungsgemäßen Toilettensitzerhöhungsvorrich- tung,
- Fig. 4: eine perspektivische Teil-Unteransicht eines vorderen seitlichen Bereichs mit Tragstreben,
- Fig. 5: eine Ansicht analog Fig. 4, ohne Tragstreben, und
- Fig. 6: eine perspektivische Ansicht einer Tragstrebe.

Die erfindungsgemäß ausgebildete Toilettensitzerhöhungsvorrichtung umfasst einen Grundkörper 1, an dessen Oberseite ein Sitz 2 ausgebildet ist (siehe Fig. 3). Der Sitz ist in üblicher Weise dimensioniert und ergonomisch gestaltet. Von der Innenwandung des Sitzes 2 aus erstreckt sich eine im Wesentlichen kreisringförmige Schutzwandung 3 nach unten, welche den entsprechenden Randbereich einer nicht dargestellten Toilettenschüssel abdeckt und als Spritzschutz dient, sowohl bei der Benutzung der Toilette als auch während des Spülvorgangs.

Von dem äußeren Randbereich des Grundkörpers 1 aus erstreckt sich eine Abdeckwandung 4 nach unten. Diese ist, wie aus den Figuren ersichtlich, an den Seiten und an der Vorderseite ausgebildet, nicht jedoch an der Hinterseite, um auf diese Weise die erfindungsgemäße Toilettensitzerhöhungsvorrichtung auf beliebige Bauformen von Toilettenschüsseln aufsetzen zu können. Die Dimensionierung der Abdeckwandung 4 hängt von den jeweiligen Gegebenheiten ab, sie sollte so groß sein, dass der Randbereich einer Toilettenschüssel ebenso mit abgedeckt ist wie gegebenenfalls eine auf der ursprünglichen Toilettenschüssel noch befindliche WC-Brille.

An den beiden freien hinteren Endbereichen der Abdeckwandung 4 sind mehrere Montageausnehmungen 8 übereinander angeordnet, die beispielsweise in Form von Löchern ausgebildet sind. Die Montageausnehmungen 8 können in einer Nut angeordnet sein (siehe Fig. 3), welche nach erfolgter Montage durch eine Abdeckung abgedeckt wird. Durch die Montageausnehmungen 8 kann ein Bolzen, eine Schraube oder ähnliches durchgeführt werden, um eine Lagerstrebe 6 höhenveränderbar zu montieren (siehe Fig. 1). Die Lagerstrebe 6 kann beispielsweise mittels eines Gegenlagers zusätzlich abgestützt sein, wobei das Gegenlager auch zur Befestigung weiterer Lagerelemente dienen kann.

Im vorderen Übergangs- oder Kantenbereich sind an jeder Seite des Grundkörpers 1 Tragstreben 5 vorgesehen. Die Tragstreben 5 führen somit zu einer Überbrückung des U-förmigen Querschnitts, welcher durch die Schutzwandung 3, die Abdeckwandung 4 und die Oberseite des Grundkörpers 1 gebildet wird (siehe Fig. 4 und 5).

Zur Lagerung der Tragstreben 5 sind jeweils Lageraufnahmen 7 vorgesehen, welche somit ein Paar von Lageraufnahmen 7 bilden, jeweils eines an der Schutzwandung 3 und eines an der Abdeckwandung 4. Wie die Fig. 5 zeigt, sind nebeneinander dem Verlauf des Grundkörpers folgend mehrere derartige Paare von Lageraufnahmen 7 vorgesehen, um eine höhenvariable Montage der Tragstrebe 5 (siehe Fig. 6) zu gewährleisten. Jede Lageraufnahme 7 ist mit einem Schlitz versehen, in welchen ein Lagerbolzen 15, der am Endbereich der Lagerstrebe 5 ausgebildet ist, einklipsbar oder einschiebbar ist. Ein zusätzlicher Lagerkopf 16 dient zur axialen Fixierung der Tragstrebe 5 und zur weiteren Versteifung der Konstruktion. Die Fig. 4 zeigt rein beispielhaft die unterschiedliche Anordnung derartiger Tragstreben 5. Es versteht sich, dass in der Praxis nicht drei Tragstreben nebeneinander vorgesehen sind. Vielmehr wird eine Tragstrebe wahlweise in eines der drei Paare von Lageraufnahmen 7 eingeklipst. Insofern dient die Fig. 4 nur zur Verdeutlichung der unterschiedlichen Varianten.

In einer bevorzugten Ausführungsform umfasst die erfindungsgemäße Toilettensitzerhöhungsvorrichtung weiterhin an jeder Seite eine Armlehne 9, welche an einem Lager 10 schwenkbar gelagert ist und im Gebrauchszustand (siehe Fig. 1 und 2) in einer Nut 17 zusätzlich gehaltert und abgestützt wird. Die Armlehne 9 ist somit hochschwenkbar, um das Niedersitzen bzw. das Aufstehen von der Toilettensitzerhöhungsvorrichtung zu erleichtern. Zur axialen Sicherung ist in Verlängerung des Lagers 10 eine Nut 18 vorgesehen, welche die Armlehne 9 auch im verschwenkten Zustand in axialer Richtung sichert, ohne dass hierzu weitere Zusatzteile oder Ähnliches erforderlich wären.

Das Lager 10 kann beispielsweise in Form eines einstückig ausgebildeten Zylinderrohres ausgebildet sein, in welches ein nicht dargestellter Lagerzapfen einschiebbar ist.

Das Lager 10 kann weiterhin dazu dienen, einen schwenkbaren Deckel 11 zu lagern, so wie dies beispielsweise aus der Fig. 1 ersichtlich ist.

Die erfindungsgemäße Toilettensitzerhöhungsvorrichtung kann somit kostengünstig aus Kunststoff hergestellt werden, für die Montage sind keine Werkzeuge erforderlich, die Handhabung erschließt sich auch dem unbedarften Benutzer ohne weiteres. Zusätzlich zu der hohen Stabilität ist ein hohes Maß an Funktionssicherheit gewährleistet.

### Bezugszeichenliste

- 1: Grundkörper
- 2: Sitz
- 3: Schutzwandung
- 4: Abdeckwandung
- 5: Tragstrebe
- 6: Lagerstrebe
- 7: Lageraufnahme
- 8: Montageausnehmung
- 9: Armlehne
- 10: Lager
- 11: Deckel
- 12: Nut
- 13: Abdeckung
- 14: Gegenlager
- 15: Lagerbolzen
- 16: Lagerkopf
- 17: Nut
- 18: Nut

## Patentansprüche

1. Toilettensitzerhöhungsvorrichtung mit einem Grundkörper (1), welcher einen im Wesentlichen ringförmigen Sitz (2) umfasst, von dessen innerem Randbereich aus sich eine umlaufende Schutzwandung (3) erstreckt und dessen äußerer Randbereich zumindest seitlich und vorne in eine Abdeckwandung (4) übergeht, wobei die Schutzwandung (3), der Sitz (2) und die Abdeckwandung (4) einen im Wesentlichen U-förmigen Querschnitt bilden, wobei im vorderen und/oder seitlichen Bereich des Grundkörpers (1) mit U-förmigem Querschnitt zumindest zwei Tragstreben (5) höhenveränderbar gelagert sind, wobei im hinteren Bereich eine sich von einem seitlichen Endbereich der Abdeckwandung (4) zu einem anderen seitlichen Bereich der Abdeckwandung (4) erstreckende Lagerstrebe (6) höhenveränderbar angeordnet ist, wobei die Tragstrebe (5) in jeweils ein Paar von Lageraufnahmen (7) lösbar einbringbar ist, wobei jeweils eine Lageraufnahme (7) im Bereich der Abdeckwandung (4) und eine Lageraufnahme (7) im Bereich der Schutzwandung (3) angeordnet sind und die Lageraufnahme (7) jeweils einstückig mit der Abdeckwandung (4) und der Schutzwandung (3) ausgebildet ist, **dadurch gekennzeichnet, dass** dem Verlauf des Grundkörpers folgend nebeneinander mehrere Paare von Lageraufnahmen (7) in unterschiedlicher Höhenausrichtung angeordnet sind und die Lageraufnahme (7) jeweils einen nach unten offenen, mit zumindest einer Rastnase versehenen Einsteckschlitz für eine Tragstrebe (5) umfasst.

2. Vorrichtung nach Anspruch 1, **dadurch gekennzeichnet, dass** am freien hinteren Bereich der Abdeckwandung (4) höhenversetzt mehrere Montageausnehmungen (8) für die lösbare Montage der Lagerstrebe (6) vorgesehen sind.

3. Vorrichtung nach einem der Ansprüche 1 oder 2, **dadurch gekennzeichnet, dass** am hinteren oberen seitlichen Bereich des Grundkörpers (1) jeweils ein Lager für eine schwenkbare Armlehne (9) vorgesehen ist.

4. Vorrichtung nach Anspruch 3, **dadurch gekennzeichnet, dass** zur axialen Sicherung der Armlehne (9) eine in den Grundkörper (1) eingebrachte Nut (18) oder Aussparung, ohne Zusatzteile, vorgesehen ist.

5. Vorrichtung nach einem der Ansprüche 1 bis 4, **dadurch gekennzeichnet, dass** am hinteren oberen Bereich des Grundkörpers (1) zumindest ein Lager (10) für einen klappbaren Deckel (11) vorgesehen ist.

6. Vorrichtung nach einem der Ansprüche 1 bis 5, **dadurch gekennzeichnet, dass** die Tragstrebe (5) und/oder die Lagerstrebe (6) mit einer Anti-Rutsch-Beschichtung versehen sind.

7. Vorrichtung nach einem der Ansprüche 1 bis 6, **dadurch gekennzeichnet, dass** der Grundkörper (1) einstückig ausgebildet ist.

## Claims

1. A toilet seat elevating device comprising a base body (1) including a substantially annular seat (2), from the inner rim portion of which a circumferential protection wall (3) is extending and the outer rim portion of which merges at least laterally and in front into a covering wall (4), wherein the protection wall (3), the seat (2) and the covering wall (4) form a substantially U-shaped cross-section, wherein two support bars (5) are supported vertically adjustably in the front and/or lateral portion(s) of the base body (1) having a U-shaped cross-section, wherein a bearing bar (6) extending from a lateral end portion of the covering wall (4) to an other lateral portion of the covering wall (4) is vertically adjustably arranged in a rear area, wherein the support bar (5) can be detachably inserted into a pair of bearing seats (7), respectively, wherein respectively one bearing seat (7) is arranged in the region of the covering wall (4) and one bearing seat (7) is arranged in the region of the protection wall (3) and the bearing seat (7) is respectively formed integrally with the covering wall (4) and the protection wall (3), **characterized in that**, following the contour of the base body, a plurality of pairs of bearing seats (7) are arranged adjacently in different height levels, and that the bearing seat (7) respectively comprises an insertion slot for a support bar (5), said slot being downwardly open and being provided with at least one snap tab.

2. The device of claim 1, **characterized in that** a plurality of assembly recesses (8) for detachably assembling the bearing bar (6) is provided, staggered in different heights, at the free rear portion of the covering wall (4).

3. The device of one of claims 1 or 2, **characterized in that** a bearing for a pivotal armrest (9) is respectively provided at the rear upper lateral portion of the base body (1).

4. The device of claim 3, **characterized in that** a groove (18) or recess, without accessories, inserted into the base body (1) is provided for axially securing the armrest (9).

5. The device of one of claims 1 to 4, **characterized in that** at least one bearing (10) for a hinged cover (11) is provided at the rear upper portion of the base body (1).

6. The device of one of claims 1 to 5, **characterized in that** the support bar (5) and/or the bearing bar (6) is/are provided with an anti-slip coating.

7. The device of one of claims 1 to 6, **characterized in that** the base body (1) is formed as one part.

## Revendications

1. Dispositif de rehaussement de siège de toilettes avec un corps de base (1) qui comporte un siège (2) essentiellement annulaire, depuis la zone de bord intérieure duquel s'étend une paroi de protection périphérique (3) et dont la zone de bord extérieure se fond au moins latéralement et à l'avant en une paroi de recouvrement (4), la paroi de protection (3), le siège (2) et la paroi de recouvrement (4) formant une section transversale essentiellement en forme de U, dans la zone avant et/ou latérale du corps de base (1) avec une section transversale en forme de U étant logées au moins deux barres de suspension (5) de manière réglable en hauteur, dans la zone arrière étant disposée de manière réglable en hauteur une entretoise de palier (6) s'étendant d'une zone d'extrémité latérale de la paroi de recouvrement (4) à une autre zone latérale de la paroi de recouvrement (4), la barre de suspension (5) pouvant être introduite de manière amovible dans respectivement une paire de logements de palier (7), respectivement un logement de palier (7) étant disposé dans la zone de la paroi de recouvrement (4) et un logement de palier (7) étant disposé dans la zone de la paroi de protection (3) et le logement de palier (7) étant réalisé respectivement d'un seul tenant avec la paroi de recouvrement (4) et la paroi de protection (3), **caractérisé en ce que** suivant le tracé du corps de base, plusieurs paires de logements de palier (7) sont disposées les unes à côté des autres dans une orientation verticale différente et **en ce que** le logement de palier (7) comporte respectivement une fente d'emboîtement ouverte vers le bas, pourvue d'au moins un nez d'encliquetage pour une barre de suspension (5).

2. Dispositif selon la revendication 1, **caractérisé en ce que** sur la zone arrière libre de la paroi de recouvrement (4) sont prévus en déport vertical plusieurs évidements de montage (8) pour le montage amovible de l'entretoise de palier (6).

3. Dispositif selon l'une quelconque des revendications 1 ou 2, **caractérisé en ce que** sur la zone latérale supérieure arrière du corps de base (1) est prévu respectivement un palier pour un accoudoir (9) pivotant.

4. Dispositif selon la revendication 3, **caractérisé en ce que** pour le blocage axial de l'accoudoir (9) est prévue une rainure (18) introduite dans le corps de base (1) ou un évidement sans pièces supplémentaires.

5. Dispositif selon l'une quelconque des revendications 1 à 4, **caractérisé en ce que** sur la zone supérieure arrière du corps de base (1) est prévu au moins un palier (10) pour un couvercle rabattable (11).

6. Dispositif selon l'une quelconque des revendications 1 à 5, **caractérisé en ce que** la barre de suspension (5) et/ou l'entretoise de palier (6) est pourvue d'un revêtement antiglisse.

7. Dispositif selon l'une quelconque des revendications 1 à 6, **caractérisé en ce que** le corps de base (1) est réalisé d'un seul tenant.
